# EUROPÄISCHE PATENTSCHRIFT

(11) **EP 1 615 773 B1**
(45) Veröffentlichungstag und Bekanntmachung des Hinweises auf die Patenterteilung: **19.03.2008**
(21) Anmeldenummer: 04727298.4
(22) Anmeldetag: 14.04.2004
(51) Int. Cl.: B41F 13/54, B65H 39/16, B65H 23/32, B65H 45/28

(54) **VERFAHREN ZUM HERSTELLEN EINES DRUCKERZEUGNISSES**
METHOD FOR THE PRODUCTION OF A PRINTED PRODUCT
PROCEDE PERMETTANT DE GENERER UN PRODUIT D'IMPRESSION

(30) Priorität: 14.04.2003 DE 10317262
(43) Veröffentlichungstag der Anmeldung: 18.01.2006
(62) Teilanmeldung aus: 05108775.7
(73) Patentinhaber: Koenig & Bauer Aktiengesellschaft, 97080 Würzburg (DE)
(72) Erfinder: BOPPEL, Johannes, 67227 Frankenthal (DE); LEIDIG, Peter, Wilhelm, Kurt, 67227 Frankenthal (DE)
(86) Internationale Anmeldenummer: PCT/EP2004/050522
(87) Internationale Veröffentlichungsnummer: WO 2004/089631

(56) Entgegenhaltungen:
- DE-A- 4 325 725
- DE-A- 19 837 117
- US-A- 3 948 504
- US-A- 6 058 844

## Beschreibung

Die Erfindung betrifft ein Verfahren zum Herstellen eines Druckerzeugnisses.

Die DE 43 25 725 C2 zeigt eine Rollenrotationsdruckmaschine mit Warmlufttrockner und Kühlwalzen, bei der die Bahn nach dem Bedrucken wieder aufgerollt wird.

Die DE 198 37 117 A1 beschreibt ein Verfahren zur Herstellung von Zeitungen, wobei mit Redaktionsinhalt und Beilageninhalt bedruckte Bahnen auf zugehörige Rollen aufgewickelt werden. Die für eine komplette Zeitung erforderlichen Rollen werden dann wieder abgerollt, zusammengeführt und längsgefalzt.

Die US 3 948 504 A offenbart eine Anlage zur Verarbeitung von zwei bedruckten Materialbahnen, die jeweils von einem Rollenwechsler abgerollt werden. Jede dieser Materialbahnen wird längsgeschnitten und dann über Wendestangen dem Längsfalztrichter zugeführt. Nach dem Längsfalztrichter werden alle längsgefalzten Teilbahnen gemeinsam quergeschnitten.

Der Erfindung liegt die Aufgabe zugrunde, ein Verfahren zum Herstellen eines Druckerzeugnisses zu schaffen.

Die Aufgabe wird erfindungsgemäß durch die Merkmale des Anspruchs 1 gelöst.

Die mit der Erfindung erzielbaren Vorteile bestehen insbesondere darin, dass mit dem erfindungsgemäßen Verfahren ein sehr hohes Maß an Produktionsflexibilität erreicht wird. Zum einen erlaubt es das Verfahren, völlig ohne Rücksicht auf die Arbeitsgeschwindigkeit der Vereinzelungsvorrichtung die in der Rollendruckmaschine erreichbare Verarbeitungsgeschwindigkeit zu 100 % auszunutzen. Auch ist es mit dem erfindungsgemäßen Verfahren sehr einfach, Druckerzeugnisse herzustellen, die aus unterschiedlichen Teilen zusammengefügt werden, von denen z.B. einer in hoher Auflage hergestellt sein kann und willkürlich mit wenigstens einem zweiten Teil kombiniert werden kann, von dem unterschiedliche Fassungen mit jeweils geringerer Auflage produziert werden.

Eine Druckanlage für den Zeitungs- oder Akzidenzdruck ist unterteilt in einerseits eine Rollendruckmaschine mit einem Abroller und einer oder mehreren Druckeinheiten zum Bedrucken einer durch den Abroller von einer Rolle abgerollten Bahn und einen Wiederaufroller zum Aufrollen der Bahn nach Durchgang durch die Druckeinheiten und andererseits eine Vereinzelungseinrichtung, bei der ein Abroller unmittelbar mit dem Eingang einer Baugruppe verbunden ist. Eine in der Rollendruckmaschine bedruckte Bahn wird als Rolle der Vereinzelungseinrichtung zugeführt. Das Bedrucken der Bahn und das Vereinzeln werden so voneinander unabhängig; sie können zu unterschiedlichen Zeiten, an unterschiedlichen Orten und/oder mit unterschiedlichen Geschwindigkeiten stattfinden.

Ausführungsbeispiele der Erfindung sind in den Zeichnungen dargestellt und werden im Folgenden näher beschrieben.

Es zeigen:
- Fig. 1: eine schematische Seitenansicht einer Rollendruckmaschine gemäß der Erfindung;
- Fig. 2: eine Seitenansicht einer Vereinzelungsvorrichtung gemäß der Erfindung; und
- Fig. 3: eine Draufsicht auf die Vereinzelungsvorrichtung.

Die erste Baugruppe der Druckmaschine aus Fig. 1 ist ein Abroller 01, hier ein Rollenwechsler 01, zu dem zu bedruckende Materialrollen 02, insbesondere Papierrollen 02, mit Hilfe von Transportwagen 03 befördert werden, die auf unter dem Boden einer Halle, in der die Druckmaschine aufgestellt ist, verlegten Schienen laufen. Die von dem Abroller 01 abgegebene Materialbahn 04, insbesondere Papierbahn 04, durchläuft als erstes ein Einzugwerk 06, dessen Aufgabe es ist, die Bahn 04 mit einer wohl definierten, über die Breite der Bahn 04 hinweg gleichen und zeitlich unveränderlichen Spannung nachfolgenden Verarbeitungsbaugruppen zuzuführen.

Bei diesen nachfolgenden Baugruppen handelt es sich zunächst um eine Mehrzahl von Druckeinheiten 07, von denen jede Vorder- und Rückseite der Bahn 04 mit einer Farbe bedruckt. Die schematische Darstellung der Fig. 1 zeigt Offset-Druckeinheiten, doch kommen auch andere Drucktechniken in Betracht. Die Druckmaschine ist als Zeitungs-(d. h. z. B. mehrere Druckplatten sind in axialer Richtung des Formzylinders nebeneinander angeordnet) oder Akzidenzdruckmaschine (d. h. z. B. eine einzige Druckplatte ist in axialer Richtung des Formzylinders angeordnet) ausgebildet. Es sind insgesamt fünf Druckeinheiten 07 für vier Druckfarben und Schwarz vorgesehen, von denen nicht alle in der Figur gezeigt sind.

Im Anschluss an die Druckeinheiten 07 durchläuft die Papierbahn 04 einen Trockner 08, zum Trocknen der frisch auf die Bahn 04 gedruckten Farben. Die heiß aus dem Trockner 08 austretende Papierbahn 04 ist durch eine Kühlwalzenanordnung 09 geführt.

Der Trockner 08 und die Kühlwalzenanordnung 09 sind insbesondere dann erforderlich, wenn die Druckmaschine (unter anderem) für den Akzidenzdruck auf gestrichenem Papier mit geringem Saugvermögen eingesetzt werden soll; wenn die Druckmaschine nur für den Zeitungsdruck vorgesehen ist, bei dem im Allgemeinen saugfähige Papiere zum Einsatz kommen, kann der Trockner 08 auch entfallen.

Die letzte Baugruppe der Druckmaschine bildet ein Aufroller 11, auf der die fertig bearbeitete Bahn 04 wieder zu einer Rolle 12 aufgewickelt wird.

Da sich bei dieser Druckmaschine keine Querschneid- und -falzeinrichtungen auf dem Weg der Papierbahn 04 befinden, entfällt ein wichtiger begrenzender Faktor für die Bahnlaufgeschwindigkeit, mit der die Druckmaschine betrieben werden kann, und hohe Produktionsgeschwindigkeiten sind erreichbar.

Immer wenn das Fassungsvermögen des Aufrollers 11 erschöpft oder ein Druckauftrag abgeschlossen ist, wird die wieder aufgewickelte Rolle 12 vom Aufroller 11 abgenommen und abtransportiert und somit mehrere bedruckte Rollen 12 erzeugt. Vorzugsweise werden diese mit einer einzigen Druckmaschine erzeugt. Es ist aber in einer anderen Variante möglich, zur Erzeugung bedruckte Rollen mehrerer Druckmaschinen zu verwenden.

Die bedruckten Rollen 12 werden an der in den Fig. 2 und 3 dargestellten Vereinzelungsvorrichtung weiterverarbeitet. Diese umfasst als erste Baueinheit wenigstens einen Abroller 13, der mit dem Abroller 01 aus Fig. 1 baugleich sein kann. Bei dem Ausführungsbeispiel der Fig. 2 und 3 sind zwei Abroller 13a und 13b vorhanden; je nach Seitenzahl des herzustellenden Druckerzeugnisses kommen auch größere Zahlen von Abrollern 13 an einer Vereinzelungsvorrichtung in Betracht.

Die Bahnlaufrichtung der Rollenwechsler 01 der Rollendruckmaschine und der Rollenwechsler 13a; 13b der Weiterverarbeitungsvorrichtung verläuft parallel.

Diese Abroller 13a; 13b werden jeweils mit zuvor in der Druckmaschine bedruckten Bahnrollen 12a; 12b beschickt. Dabei kann es sich bei den in der Vereinzelungsvorrichtung gleichzeitig verarbeiteten Bahnrollen 12a; 12b um Rollen 12 handeln, die auf der Druckmaschine der Fig. 1 zu verschiedenen Zeiten entstanden sind. D.h., anders als bei einer herkömmlichen zusammenhängenden Druckanlage, bei denen in verschiedenen Druckeinheiten gleichzeitig bedruckte Bahnen zusammengeführt und gemeinsam einer Vereinzelungsvorrichtung zugeführt werden, genügt hier (Umrüstzeiten nicht mitgerechnet) eine Fördergeschwindigkeit der Bahnen in der Vereinzelungsvorrichtung, die nur halb so groß ist wie die Fördergeschwindigkeit in der Druckmaschine, um deren gesamte Produktion zu vereinzeln. Unter einem anderen Gesichtspunkt betrachtet, ermöglicht es die Unterteilung in Druckmaschine und Verarbeitungseinrichtung, aus mehreren bedruckten Bahnen zusammengefügte Druckerzeugnisse herzustellen, ohne dass für jede dieser Bahnen gleichzeitig Druckeinheiten zur Verfügung stehen müssen. Es liegt auf der Hand, dass auf diese Weise eine sehr flexible Produktion bei geringen Investitionskosten möglich ist.

Den Abrollern 13a; 13b sind jeweils Einzugwerke 14a; 14b nachgeschaltet, die baugleich mit dem Einzugwerk 06 der Druckmaschine sein können. Die im Einzugwerk 14a bzw. 14b spannungsgeregelten bedruckten Bahnen 16a; 16b werden einem Oberbau 17 zugeführt, an dessen Eingang rotierende Messer 18a; 18b sie längs in mehrere Teilbahnen 19a; 19b auftrennen. Man erkennt, dass beim Beispiel der Fig. 2 die Bahn 16a in zwei Teilbahnen 19a und die Bahn 16b in drei Teilbahnen 19b zerlegt wird, deren Breite bei einer angenommenen Breite der ursprünglichen Bahnen 16a; 16b von vier Seiten z.B. 2,2 und 2,1,1 Seiten betragen können. Eine Seite entspricht z. B. jeweils einer Zeitungsseite. Eine Wendestangenanordnung 21 dient zum Mischen der Teilbahnen 19a; 19b.

Die in der Wendestangenanordnung 21 gemischten Teilbahnen 19a; 19b werden auf zwei Falzapparate 22; 23 verteilt, von denen der eine, wie am besten in der Draufsicht der Fig. 3 zu erkennen, mit einem auf die ungeschnittenen ursprünglichen bedruckten Bahnen 16a; 16b zentrierten, sich über die gesamte Bahnbreite erstreckenden Falztrichter 24 ausgerüstet ist und der zweite Falzapparat 23 zwei Falztrichter 26 mit der Hälfte der Breite des Falztrichters 24 aufweist, die jeweils auf die durch mittiges Längsteilen der Bahn 16a oder 16b entstehenden Teilbahnen 19a; 19b zentriert sind. In den Falzapparaten 22; 23 schließlich werden die Teilbahnen durch Querschneiden und Querfalzen zu den fertigen Druckerzeugnissen zusammengefügt und auf einem Förderband 27 ausgelegt.

Parallel zu den Falzapparaten 22; 23 ist in der Figur noch ein Bogenausleger 28 gezeigt, dem eine Bahn oder Teilbahn zugeführt werden kann, um sie darin quer zu schneiden und in Form einzelner ungefalzter Bögen auf einen Stapel 29 auszulegen.

Im Allgemeinen wird man die Druckmaschine der Fig. 1 und die Vereinzelungsvorrichtung der Fig. 2 und 3 in enger räumlicher Nachbarschaft aufstellen, um die Transportwege der bedruckten Rollen 12 vom Aufroller 11 der Druckmaschine zu den Abrollern 13a; 13b der Vereinzelungsvorrichtung kurz zu halten. Rollendruckmaschine und Weiterverarbeitungsvorrichtung sind z. B. in einem gemeinsamen Gebäude angeordnet. Notwendig ist dies jedoch nicht. So ist es z.B. denkbar, bedruckte Rollen von Druckereien an unterschiedlichen Standorten zur Vereinzelung an einen zentralen Standort zu liefern, um dort die Vereinzelung durchzuführen. So ist es möglich, unterschiedliche Teile eines einheitlichen. Druckauftrags an unterschiedlichen Standorten drucken zu lassen und erst am zentralen Standort der Vereinzelungsvorrichtung zu dem fertigen Druckerzeugnis zusammenzufügen. Dies erlaubt es mehreren Druckereien, ihre Kapazität zu poolen, um Aufträge zu erledigen, die die Kapazität einer einzelnen von ihnen übersteigen, oder freie Restkapazitäten durch Übernahme von Teilaufträgen zu nutzen und so einen hohen Ausnutzungsgrad ihrer Maschinen zu erreichen.

Umgekehrt ist es auch denkbar, Druckerzeugnisse, die wie viele Tageszeitungen aus einem überregional einheitlichen Teil und regional spezifischen Teilen bestehen, flexibel zu fertigen, indem der überregionale Teil an einem Standort in hoher Auflage gedruckt wird, während die Lokalteile jeweils an unterschiedlichen Standorten in kleinerer Auflage gedruckt werden, die Rollen mit dem überregionalen Teil an die verschiedenen Standorte zu verteilen und sie dort mit den Regionalteilen zusammenzufügen und zu vereinzeln.

Die in Fig. 2 und 3 gezeigte Konfiguration der Vereinzelungsvorrichtung erlaubt die Produktion von bis zu 32-seitigen Druckerzeugnissen, wenn zwei jeweils mit einer 16-Seiten-Druckmaschine bedruckte Rollen 16a; 16b zusammengefügt und vereinzelt werden. Selbstverständlich könnte die Zahl der Abroller und damit die Zahl der gleichzeitig verarbeitbaren bedruckten Rollen ohne weiteres vergrößert werden, um z.B. 48- oder 64-seitige Produkte (aus drei bzw. vier Bahnen) herzustellen.

Das Bedrucken der Bahn und das Vereinzeln in einzelne Druckerzeugnisse werden durch die Erfindung voneinander unabhängig; sie können zu unterschiedlichen Zeiten, an unterschiedlichen Orten und/oder mit unterschiedlichen Geschwindigkeiten stattfinden.

Die Weiterverarbeitungslinie kann z. B. durch Lackierwerke, Perforierwerke, Stauwerke, Karenklebesysteme, Leimungen, sowie variable Tiefdruck-Falzapparate ergänzt werden.

### Bezugszeichenliste

- 01: Abroller, Rollenwechsler
- 02: Rolle, Materialrolle, Papierrolle
- 03: Transportwagen
- 04: Bahn, Materialbahn, Papierbahn
- 05: -
- 06: Einzugwerk
- 07: Druckeinheiten
- 08: Trockner
- 09: Kühlwalzenanordnung
- 10: -
- 11: Aufroller, Wiederaufroller
- 12: Rolle (a, b), Bahnrolle
- 13: Abroller (a, b)
- 14: Einzugwerk (a, b)
- 15: -
- 16: Bahn (a, b), Materialbahn
- 17: Oberbau
- 18: Messer (a, b)
- 19: Teilbahnen (a, b)
- 20: -
- 21: Wendestangenanordnung
- 22: Falzapparat
- 23: Falzapparat
- 24: Falztrichter
- 25: -
- 26: Falztrichter
- 27: Förderband
- 28: Bogenausleger
- 29: Stapel

## Patentansprüche

1. Verfahren zum Herstellen eines Druckerzeugnisses, mit den Schritten:
a) Abwickeln einer Materialbahn (04) von einer ersten Rolle (02);
b) Bedrucken der Materialbahn (04)
c) Aufwickeln der bedruckten Materialbahn (04) zu einer neuen Rolle (12);
d) Abwickeln einer ersten bedruckten Materialbahn (16a) von einer Rolle (12a);
e) Abwickeln einer zweiten bedruckten Materialbahn (16b) von einer weiteren Rolle (12b);
f) Zusammenführen der beiden Materialbahnen (16a; 16b) in einem Oberbau (17);
g) Trennen der Materialbahnen (16a; 16b) jeweils in mehrere Teilbahnen (19a; 19b);
h) Mischen der Teilbahnen (19a; 19b) mittels einer Wendestangenanordnung (21);
i) Längsfalzen der gemischten Teilbahnen (19a; 19b);
j) Querschneiden und Querfalzen der Teilbahnen (19a; 19b);
k) wobei die Schritte a) bis c) mit einer höheren Geschwindigkeit der Materialbahn (04) durchgeführt werden als die Schritte d) bis j).

2. Verfahren nach Anspruch 1, **dadurch gekennzeichnet, dass** eine Materialbahn (16a) in zwei Teilbahnen (19a) getrennt wird.

3. Verfahren nach Anspruch 1, **dadurch gekennzeichnet, dass** eine Materialbahn (16b) in drei Teilbahnen (19a) getrennt wird.

4. Verfahren nach Anspruch 2, **dadurch gekennzeichnet, dass** die zwei Teilbahnen (19a) jeweils eine Breite von zwei Seiten aufweisen.

5. Verfahren nach Anspruch 3, **dadurch gekennzeichnet, dass** eine der drei Teilbahnen (19b) eine Breite von zwei Seiten und die beiden anderen Teilbahnen (19b) jeweils eine Breite von einer Seite aufweisen.

6. Verfahren nach Anspruch 4 oder 5, **dadurch gekennzeichnet, dass** die Seite jeweils einer Zeitungsseite entspricht.

7. Verfahren nach Anspruch 1, **dadurch gekennzeichnet, dass** die Bahngeschwindigkeit der Rollendruckmaschine mindestens 30% höher als die Bahngeschwindigkeit der Weiterverarbeitungsanlage ist.

8. Verfahren nach Anspruch 7, **dadurch gekennzeichnet, dass** die Bahngeschwindigkeit jeweils die maximale Produktionsgeschwindigkeit ist.

9. Verfahren nach Anspruch 1, **dadurch gekennzeichnet, dass** die bedruckten Rollen (12a; 12b) jeweils mit einer 16-Seiten-Druckmaschine erzeugt werden.

10. Verfahren nach Anspruch 1, **dadurch gekennzeichnet, dass** ein 32-seitiges Druckerzeugnis hergestellt wird.

## Claims

1. A method of producing a printed product, with the steps:
a. unwinding a web of material (04) from a first roll (02);
b. printing the web of material (04);
c. winding up the printed web of material (04) to form a new roll (12);
d. unwinding a first printed web of material (16a) from a roll (12a);
e. unwinding a second printed web of material (16b) from a further roll (12b);
f. bringing together the two webs of material (16a; 16b) in a superstructure (17);
g. separating the webs of material (16a; 16b) into a plurality of web portions (19a; 19b) in each case;
h. mixing the web portions (19a; 19b) by means of a turner-bar arrangement (21);
i. longitudinally folding the mixed web portions (19a; 19b);
j. transversely cutting and transversely folding the web portions (19a; 19b),
k. wherein the steps a) to c) are carried out at a higher speed of the web of material (04) than the steps d) to j).

2. A method according to Claim 1, **characterized in that** a web of material (16a) is separated into two web portions (19a).

3. A method according to Claim 1, **characterized in that** a web of material (16b) is separated into three web portions (19a).

4. A method according to Claim 2, **characterized in that** the two web portions (19a) have a width of two pages in each case.

5. A method according to Claim 3, **characterized in that** one of the three web portions (19b) has a width of two pages and the two other web portions (19b) have a width of one page in each case.

6. A method according to Claim 4 or 5, **characterized in that** the page corresponds to one newspaper page in each case.

7. A method according to Claim 1, **characterized in that** the web speed of the web-fed printing press is at least 30% higher than the web speed of the further-processing plant.

8. A method according to Claim 7, **characterized in that** the web speed is the maximum production speed in each case.

9. A method according to Claim 1, **characterized in that** the printed rolls (12a; 12b) are produced by a 16-page printing press in each case.

10. A method according to Claim 1, **characterized in that** a 32-page printed product is produced.

## Revendications

1. Procédé de fabrication d'un produit d'impression, comprenant les étapes consistant à :
a. dérouler une bande de matériau (04) depuis un premier rouleau (02) ;
b. imprimer la bande de matériau (04) ;
c. enrouler la bande de matériau (04) imprimée pour former un nouveau rouleau (12) ;
d. dérouler une première bande de matériau (16a) imprimée d'un rouleau (12a) ;
e. dérouler une deuxième bande de matériau (16b) imprimée d'un autre rouleau (12b) ;
f. guider ensemble les deux bandes de matériau (16a ; 16b) dans une superstructure (17) ;
g. séparer les bandes de matériau (16a ; 16) chaque fois en plusieurs bandes partielles (19a ; 19b) ;
h. mélanger les bandes partielles (19a ; 19b) au moyen d'un dispositif à barre de retournement (21) ;
i. plier longitudinalement les bandes partielles (19a ; 19b) mélangées ;
j. découper transversalement et plier transversalement les bandes partielles (19a ; 19b) ;
k. les étapes a) à c) étant effectuées à une vitesse de bande de matériau (04) supérieure à la vitesse des étapes d) à j).

2. Procédé selon la revendication 1, **caractérisé en ce qu'**une bande de matériau (16a) est séparée en deux bandes partielles (19a).

3. Procédé selon la revendication 1, **caractérisé en ce qu'**une bande de matériau (16b) est séparée en deux bandes partielles (19a).

4. Procédé selon la revendication 2, **caractérisé en ce que** les deux bandes partielles (19a) présentent chacune une largeur de deux pages.

5. Procédé selon la revendication 3, **caractérisé en ce que** l'une des trois bandes partielles (19b) présente une largeur de deux pages, et les autres bandes partielles (19b) présentent chacune une largeur d'une page.

6. Procédé selon la revendication 4 ou 5, **caractérisé en ce que** la page correspond chaque fois à une page de journal.

7. Procédé selon la revendication 1, **caractérisé en ce que** la vitesse de bande de la machine à imprimer la bobine est d'au moins 30 % supérieure à la vitesse de bande de l'installation de retraitement.

8. Procédé selon la revendication 7, **caractérisé en ce que** la vitesse de bande est chaque fois la vitesse de production maximale.

9. Procédé selon la revendication 1, **caractérisé en ce que** les bobines (12a, 12b) à imprimer sont chacune produites avec une machine à imprimer à 16 pages.

10. Procédé selon la revendication 1, **caractérisé en ce qu'**un produit à imprimer à 32 pages est fabriqué.
